# FASCICULE DE BREVET EUROPEEN

(11) **EP 1 219 548 B1**
(45) Date de publication et mention de la délivrance du brevet: **15.09.2004**
(21) Numéro de dépôt: 01403330.2
(22) Date de dépôt: 20.12.2001
(51) Int. Cl.: B65D 85/34, B65D 1/36

(54) **Plateau en matière moulée, notamment pour fruits**
Geformte Schale, insbesondere für Obst
Moulded tray especially for fruit

(30) Priorité: 28.12.2000 FR 0017237
(43) Date de publication de la demande: 03.07.2002
(73) Titulaire: HUHTAMAKI LA ROCHELLE S.N.C., 85770 L'Ille d'Elle (FR)
(72) Inventeur: Mostini, Serge, 17137 l'Houmeau (FR)
(74) Mandataire: Habasque, Etienne Joel Jean-François

(56) Documents cités:
- WO-A-99/01058
- DE-U- 9 414 117
- FR-A- 1 297 869
- NL-C- 103 179
- US-A- 4 012 530
- PATENT ABSTRACTS OF JAPAN vol. 1998, no. 13, 30 novembre 1998 (1998-11-30) -& JP 10 218153 A (KAMO MAMORU), 18 août 1998 (1998-08-18)

## Description

La présente invention est relative aux plateaux à fruits ou analogues.

Le conditionnement en caisse ou carton de fruits nécessite de prendre en compte :
- les différents calibres de fruits existants,
- la logeabilité optimale des fruits par plateau, tous calibres confondus,
- le poids optimal de fruits possible en vue d'un emballage en caisses ou en cartons, quel que soit le calibre des fruits emballés.

Les plateaux connus pour le conditionnement de fruits ne sont pas prévus pour recevoir des fruits de toutes tailles, de sorte qu'il est nécessaire de disposer de plusieurs types de plateaux avec différentes tailles d'alvéoles.

Par ailleurs, les plateaux connus comportant des rangées d'alvéoles disposées côte à côte permettent de recevoir un poids de fruits relativement réduit.

On pourra par exemple se reporter au document NL-103 179 pour une description d'un tel plateau.

L'invention vise à pallier les inconvénients précités des plateaux à fruits classiques en créant un plateau à fruits qui permette le conditionnement des fruits de différents calibres.

Elle vise en outre à créer un plateau à fruits qui permette de conditionner un poids de fruits plus important que ne le permettent les plateaux de l'état de la technique.

Elle a donc pour objet un plateau en matière moulée, notamment pour fruits, comprenant des alvéoles pour la réception de fruits, les alvéoles sont disposées en rangées successives d'alvéoles hautes et basses, les alvéoles hautes et les alvéoles basses présentant en outre une disposition relative selon une configuration en quinconce, caractérisé en ce que les alvéoles basses d'une rangée selon une première dimension du plateau sont jointives alors que celles d'une rangée selon une seconde dimension du plateau sont espacées à intervalles réguliers, les alvéoles hautes de chaque rangée selon la petite dimension du plateau sont espacées entre elles d'un premier intervalle alors que les alvéoles des rangées d'alvéoles hautes selon la grande dimension du plateau sont espacées entre elles d'un second intervalle, et la profondeur des alvéoles hautes est inférieure à la profondeur des alvéoles basses

Suivant d'autres caractéristiques de l'invention :
- les premier et second intervalles sont différents ;
- les premier et second intervalles sont égaux ;
- le plateau est réalisé en fibres moulées ;
- le plateau est réalisé en polystyrène ou en polyuréthanne ;
- le plateau est réalisé par injection.

L'invention sera mieux comprise à la lecture de la description qui va suivre, donnée uniquement à titre d'exemple et faite en se référant aux dessins annexés, sur lesquels :
- la Fig.1 est une vue en plan d'un plateau à fruits suivant l'invention ;
- la Fig.2 est une vue en coupe suivant la ligne 2-2 de la figure 1 ;
- la Fig.3 est une vue en coupe suivant la ligne 3-3 de la figure 1 ;
- la Fig.4 est une vue en coupe suivant la ligne 4-4 de la figure 1 ; et
- la Fig.5 est une vue en coupe suivant la ligne 5-5 de la figure 1.

Le plateau à fruits P représenté sur la figure 1 comporte des alvéoles hautes 1 et des alvéoles basses 2.

Les positions respectives en hauteur des alvéoles hautes et basses 1 et 2 apparaissent clairement sur les vues en coupe des figures 2 à 5.

On voit notamment sur ces figures que la profondeur et la section des alvéoles supérieures 1 sont inférieures à la profondeur et à la section des alvéoles inférieures 2.

Les alvéoles hautes 1 et les alvéoles basses 2 sont disposées en rangées voisines de manière qu'une rangée d'alvéoles basses 2 soit située entre deux rangées d'alvéoles hautes 1 et réciproquement.

On voit que selon le mode de réalisation de la figure 1, les alvéoles basses 2 d'une rangée selon une première ou petite dimension du plateau P sont jointives alors que celles d'une rangée selon une seconde ou une grande dimension du plateau sont espacées à intervalles réguliers.

Les alvéoles hautes 1 de chaque rangée selon la petite dimension du plateau P, sont espacées entre elles d'un premier intervalle 3, alors que les alvéoles des rangées d'alvéoles hautes selon la grande dimension du plateau sont espacées entre elles d'un second intervalle 4 supérieur à l'intervalle 3.

Il est bien entendu possible que les intervalles 3 et 4 soient égaux ou encore que les intervalles 3 soient supérieurs aux intervalles 4.

En outre, on voit que selon la disposition générale du plateau, chaque alvéole basse 2 est entourée par quatre alvéoles hautes 1 pour former une configuration en quinconce. Cette configuration en quinconce est également vérifiée pour chaque alvéole haute 1 entourée par quatre alvéoles basses 2.

Selon l'exemple représenté à la figure 1, les alvéoles basses 2 d'une même rangée selon la petite dimension du plateau P sont en contact deux à deux dans des zones 6. Par ailleurs, chaque alvéole basse 7 est en contact avec les quatre alvéoles hautes correspondantes de la structure en quinconce dans des zones 8.

Le plateau P est par exemple réalisé en fibres moulées et a de ce fait une rigidité propre meilleure que les plateaux classiques.

Il peut également être réalisé par injection ou par tout autre procédé connu.

Le plateau peut également être réalisé en matière plastique moulée ou injectée, par exemple en polystyrène, en polyuréthanne ou autre.

La disposition relative des rangées d'alvéoles hautes et basses 1 et 2 est clairement représentée aux figures 2 à 5 dans les directions selon les deux dimensions du plateau.

On voit en particulier sur la figure 2 que des fruits F disposés dans des alvéoles hautes 1 et basses 2 sont situés à des niveaux différents, de sorte que le volume occupé par les fruits d'un plateau est accru par rapport au volume occupé par les fruits dans un plateau classique à rangées identiques et placées au même niveau.

On voit par ailleurs, en considérant la figure 1 que la surface du plateau occupée par des fruits est, compte tenu de la disposition en quinconce des alvéoles hautes et basses 1 et 2 considérablement accrue par rapport à la surface occupée dans des plateaux classiques.

La disposition relative en quinconce des alvéoles hautes et basses 1 et 2 du plateau, permet à un tel plateau de recevoir un poids optimal de fruits supérieur d'environ 30% au poids reçu par des plateaux classiques.

Par ailleurs, le plateau suivant l'invention présente les avantages suivants.

II peut recevoir de nombreux calibres de fruits et il peut être placé dans différents types de cartons ou caisses.

Le plateau suivant l'invention présente une bonne logeabilité de tous les calibres en raison du fait que les centres des fruits sont alternativement décalés verticalement par rangées.

Les fruits ne sont pas coincés les uns contre les autres.

La préhension des fruits à partir du plateau est plus aisée sur les étalages du fait que les rangées d'alvéoles et par conséquent de fruits sont alternativement hautes et basses.

Bien que le plateau qui vient d'être décrit soit un plateau à fruits, un tel plateau peut être utilisé pour le conditionnement d'autres produits, alimentaires ou non.

## Revendications

1. Plateau en matière moulée notamment pour fruits, comprenant des alvéoles pour la réception de fruits, où les alvéoles sont disposées en rangées successives d'alvéoles hautes (1) et basses (2), les alvéoles hautes (1) et les alvéoles basses (2) présentant en outre une disposition relative selon une configuration en quinconce **caractérisé en ce que** les alvéoles basses (2) d'une rangée selon une première dimension du plateau (P) sont jointives alors que celles d'une rangée selon une seconde dimension du plateau sont espacées à intervalles réguliers, les alvéoles hautes (1) de chaque rangée selon la petite dimension du plateau (P) sont espacées entre elles d'un premier intervalle (3) alors que les alvéoles des rangées d'alvéoles hautes selon la grande dimension du plateau (P) sont espacées entre elles d'un second intervalle (4)et la profondeur des alvéoles hautes (1) est inférieure à la profondeur des alvéoles basses (2).

2. Plateau suivant la revendication 1, **caractérisé en ce que** les premier et second intervalles sont différents.

3. Plateau suivant la revendication 1, **caractérisé en ce que** les premier et second intervalles sont égaux.

4. Plateau suivant l'une des revendications 1 à 3, **caractérisé en ce qu'**il est réalisé en fibres moulées.

5. Plateau suivant l'une des revendications 1 à 3, **caractérisé en ce qu'**il est réalisé en polystyrène ou en polyuréthanne.

6. Plateau suivant la revendication 5, **caractérisé en ce qu'**il est réalisé par injection.

## Claims

1. Moulded tray, particularly for fruit, comprising wells for accommodating fruit, the wells being arranged in successive rows of high wells (1) and low wells (2), the high wells (1) and low wells (2) further being arranged in a staggered formation relative to each other, **characterised in that** the low wells (2) in one row along a first dimension of the tray (P) are adjacent, while the wells in a row along a second dimension of the tray are spaced at regular intervals, the high wells(1) in each row along the shorter dimension of the tray (P) being spaced from one another by a first interval (3), while the wells in the rows of high wells along the longer dimension of the tray (P) are spaced apart by a second interval (4), and the depth of the high wells (1) is less than the depth of the low wells (2).

2. Tray according to claim 1, **characterised in that** the first and second intervals are different.

3. Tray according to claim 1, **characterised in that** the first and second intervals are equal.

4. Tray according to one of claims 1 to 3, **characterised in that** it is made from moulded fibres.

5. Tray according to one of claims 1 to 3, **characterised in that** it is made from polystyrene or polyurethane.

6. Tray according to claim 5, **characterised in that** it is produced by injection.

## Patentansprüche

1. Geformte Schale, insbesondere für Früchte, enthaltend Zellen für die Aufnahme von Früchten, wobei die Zellen in aufeinanderfolgenden Reihen von hochliegenden (1) und tiefliegenden (2) Zellen angeordnet sind, wobei die hochliegenden Zellen (1) und die tiefliegenden Zellen (2) zusätzlich eine relative Anordnung gemäß einem versetzten Aufbau bzw. einem Aufbau in Fünfpunktanordnung aufweisen, **dadurch gekennzeichnet, dass** die tiefliegenden Zellen (2) einer Reihe einer ersten Dimension der Schale (P) aneinander stoßen, während diejenigen einer Reihe einer zweiten Dimension der Schale mit regelmäßigen Abständen voneinander beabstandet sind, wobei die hochliegenden Zellen (1) jeder Reihe der kleinen Dimension der Schale (P) in einem ersten Abstand (3) voneinander beabstandet sind, während die Zellen der Reihen mit hochliegenden Zellen der großen Dimension der-Schale (P) in einem zweiten Abstand (4) voneinander beabstandet sind, und wobei die Tiefe der hochliegenden Zellen (1) kleiner als die Tiefe der tiefliegenden Zellen (2) ist.

2. Schale nach Anspruch 1, **dadurch gekennzeichnet, dass** die ersten und zweiten Abstände unterschiedlich sind.

3. Schale nach Anspruch 1, **dadurch gekennzeichnet, dass** die ersten und zweiten Abstände gleich sind.

4. Schale nach einem der Ansprüche 1 bis 3, **dadurch gekennzeichnet, dass** sie aus geformten Fasern herstellt ist.

5. Schale nach einem der Ansprüche 1 bis 3, **dadurch gekennzeichnet, dass** sie aus Polystyrol oder aus Polyurethan hergestellt ist.

6. Schale nach Anspruch 5, **dadurch gekennzeichnet, dass** sie durch Spritzung hergestellt ist.
